# EUROPÄISCHE PATENTSCHRIFT

(11) **EP 0 422 431 B1**
(45) Veröffentlichungstag und Bekanntmachung des Hinweises auf die Patenterteilung: **27.12.1996**
(21) Anmeldenummer: 90118209.7
(22) Anmeldetag: 21.09.1990
(51) Int. Cl.: H01Q 25/04, H01Q 21/24

(54) **Winkeldiversityanordnung**
Angular-diversity device
Dispositif à diversité angulaire

(30) Priorität: 09.10.1989 DE 3933683
(43) Veröffentlichungstag der Anmeldung: 17.04.1991
(73) Patentinhaber: ROBERT BOSCH GMBH, 70442 Stuttgart (DE)
(72) Erfinder: Mahr, Ulrich, Dr.Ing ., D-7150 Backnang (DE); Mierzwiak, Karl-Heinz, D-7153 Weissach i.T. (DE); Mörz, Günter, Dr.Ing., D-7140 Ludwigsburg (DE)

(56) Entgegenhaltungen:
- EP-A- 0 061 576
- DE-A- 2 626 925
- DE-A- 3 604 431
- IEEE GLOBAL TELECOMMUNICATIONS CONFERENCE & EXHIBITION November 1988 HOLLYWOOD,FLORIDA Seiten 1457 - 1462; NOERPEL: 'PATTERN DIVERSITY USING A SINGLE HORN REFLECTOR ANTENNA'
- Merrill I. Skolnik, "Radar Handbook", 1970, McGraw-Hill, Seiten 21-18-21-21.

## Beschreibung

Die vorliegende Erfindung betrifft eine Anordnung zum Empfang von Mikrowellensignalen, die einer Mehrwegeausbreitung unterliegen, nach dem Winkeldiversityverfahren, wobei ein Antennenspeisesystem vorgesehen ist, das mindestens eine in Hauptausbreitungsrichtung der Wellen orientierte Hauptstrahlungskeule aus mindestens einem Wellentyp mit symmetrischer Feldverteilung und in Nebenausbreitungsrichtungen der Wellen orientierte Nebenstrahlungskeulen aus Wellentypen mit antisymmetrischer Feldverteilung erzeugt.

Die physikalischen Eigenschaften des Funkfeldes haben einen wesentlichen Einfluß auf die Übertragungsqualität von Richtfunkstrecken. Die von einer Sendeantenne ausgehenden Wellen können sich auf einem direkten Weg, aber auch auf Umwegen, zur Empfangsantenne ausbreiten. Bei diesen auf verschiedenen Wegen bei der Empfangsantenne eintreffenden Wellen kann es aufgrund ihrer Amplituden-/Phasenlagen zu einer Feldauslöschung kommen. Solche Schwunderscheinungen führen insbesondere bei der Übertragung von Digitalsignalen mit höherstufigen Modulationsverfahren zu einem deutlichen Anstieg der Bitfehlerhäufigkeit. Die Fehlerhäufigkeit beim Empfang von Signalen bei einer Mehrwegeausbreitung läßt sich durch sogenannte Diversityverfahren stark reduzieren.

Aus der EP 0 061 576 B1 ist beispielsweise ein Winkeldiversityverfahren bekannt, das auf dem Mehrmodenprinzip basiert. Dabei werden im Erregerhorn des Antennenspeisesystems von Signalen, die aus einer Hauptausbreitungsrichtung zur Empfangsantenne gelangen, symmetrische Wellentypen angeregt, und Signale, die sich auf Umwegen ausbreiten, regen Wellen mit antisymmetrischer Feldverteilung an. Ein zum Antennenspeisesystem gehörender Modenkoppler trennt diese verschiedenen Wellentypen, und ein Auswahlempfänger leitet aus diesen ein optimales Empfangssignal ab. Dieser Auswahlempfänger enthält dem Stand der Technik gemäß einen Kombinator (z. B. in der HF- oder der ZF-Ebene), der aus beiden Signalen ein Bestsignal bildet. Beim Winkeldiversityverfahren der EP 0 061 576 B1 wird die in Hauptausbreitungsrichtung orientierte Hauptstrahlungskeule durch den H10-Wellentyp gebildet, und die in Azimut- und Elevationsrichtung weisenden Nebenstrahlungskeulen werden durch den H20-, H11- und den E11-Wellentyp erzeugt.

Aus der DE-A-36 04 431 ist ein Antennenspeisesystem bekannt, das nach dem Monopulsprinzip Antennenablagesignale für die Azimut- und Elevationsrichtung gewinnt. Dabei erzeugt das Antennenspeisesystem ein Summen- und ein Differenzdiagramm. Das Differenzdiagramm besteht aus zwei in Azimutrichtung und zwei in Elevationsrichtung gespreizten Strahlungskeulen.

Der Erfindung liegt die Aufgabe zugrunde, eine Winkeldiversityanordnung der eingangs genannten Art anzugeben, die bei Mehrwegeausbreitung in einem Funkfeld einen Empfang der übertragenen Signale mit geringer Fehlerhäufigkeit ermöglicht.

Erfindungsgemäß wird diese Aufgabe durch die Merkmale des Anspruchs 1 gelöst. Zweckmäßige Weiterbildungen der erfundenen Anordnung gehen aus den Unteransprüchen hervor.

Mit der Anordnung gemäß der Erfindung können auch in den Polarisationsebenen übertragene Signale, welche einer Mehrwegeausbreitung unterliegen, mit geringer Fehlerhäufigkeit empfangen werden. Das wird möglich durch die in einer Ebene gespreizten Nebenstrahlungskeulen, denen orthogonale Polarisationen zugeordnet sind und von denen jede aus mindestens einem höheren Wellentyp gebildet wird. Aufgrund der unterschiedlich polarisierten gespreizten Nebenstrahlungskeulen können auch sich auf Umwegen ausbreitende Signale noch empfangen werden, die ebenfalls auf unterschiedlichen Polarisationen ausgesendet worden sind. Weiterhin ist damit der Empfang von Signalen möglich, die zwar auf einer Polarisation gesendet wurden, aber bei der Ausbreitung über Umwege in der Polarisation gedreht wurden.

Anhand eines in der Zeichnung dargestellten Ausführungsbeispiels wird nachfolgend die Erfindung näher erläutert. Es zeigen:
- Fig. 1: ein Antennenspeisesystem, welches das erfindungsgemäße Winkeldiversityverfahren durchführt,
- Fig. 2 - 5: verschiedene Feldzustände in diesem Antennenspeisesystem und
- Fig. 6: eine schematische Darstellung des in einer Doppelreflektorantenne eingesetzten Antennenspeisesystems.

Der Fig. 1 ist ein Antennenspeisesystem zu entnehmen, das nach einem auf dem Mehrmodenprinzip basierenden Winkeldiversityverfahren arbeitet. Dieses Antennenspeisesystem besitzt ein Erregerhorn 1, eine Mehrtyp-Wellenleiterverzweigung 2, einen den Querschnitt des Erregerhorns 1 an den Querschnitt der Mehrtyp-Wellenleiterverzweigung 2 anpassenden Hohlleiterübergang 3, eine Doppelpolarisationsweiche 4 und zwei Serien-Parallelverzweigungen 5 und 6. Dabei ist das Antennenspeisesystem so konzipiert und dimensioniert, daß das Strahlungsdiagramm des Erregerhorns 1 eine in Hauptausbreitungsrichtung der Wellen orientierte Hauptstrahlungskeule und zwei gegenüber dieser in einer Ebene, vorzugsweise der Elevationsebene, gespreizte Nebenstrahlungskeulen, welche in die Nebenausbreitungsrichtungen der Wellen orientiert sind, aufweist. Die Hauptstrahlungskeule wird aus mindestens einem Wellentyp mit symmetrischer Feldverteilung erzeugt. Es kann dies beispielsweise der H10- oder der H01-Wellentyp sein, wenn das Erregerhorn glattwandig ist. Wird sowohl der H10-Wellentyp als auch der dazu orthogonal polarisierte H01-Wellentyp angeregt, so ist der Empfang von axial zu den Hauptstrahlungskeulen einfallenden Signalen möglich, die unterschiedlichen Polarisationen zugeordnet sind. Wird ein Erregerhorn mit gerillter (corrugated) Wandstruktur eingesetzt, so entsteht die Hauptstrahlungskeule durch die Anregung von Hybridwellentypen (z.B. HE11). Die gespreizten Nebenstrahlungskeulen werden aus orthogonal zueinander polarisierten Wellentypen mit antisymmetrischer Feldverteilung gebildet. Solche antisymmetrische Wellentypen können beispielsweise der H20-Wellentyp und ein aus der Überlagerung einer H11- und einer E11-Welle entstehender Wellentyp sein. Die Überlagerung des H11- und des E11-Wellentyps soll so erfolgen, daß es in der Polarisationsrichtung des H20-Wellentyps zu einer Feldauslöschung, und in der dazu orthogonalen Polarisationsrichtung zu einer Feldstärkeaddition kommt.

Die zuvor aufgeführten, im Erregerhorn und/oder im Hohlleiterübergang 3 angeregten Wellentypen - es sind die H01-, H11-, E11-, H10- und H20-Wellentypen - haben an dem erregerhornseitigen Eingang der Mehrtyp-Wellenleiterverzweigung 2 die in den Fig. 2a, 3a, 4a und 5a dargestellten Feldzustande. Die als Rechteckhohlleiter ausgeführte Mehrtyp-Wellenleiterverzweigung 2 ist an einem Ende durch ein Trennblech 7, das parallel zu den Hohlleiterschmalseiten verläuft, und in Nuten 8 in den Hohlleiterbreitseiten geführt ist, in zwei Teilhohlleiter aufgeteilt. An jeden dieser Teilhohlleiter der Mehrtyp-Wellenleiterverzweigung 2 wird ein als Polarisationsweiche ausgebildeter Hohlleiter 41, 42 angeschlossen. Jeder der beiden Hohlleiter 41 und 42 ist mit zwei hintereinander angeordneten, um 90° gegeneinander verdrehten Ausgängen 411, 412 bzw. 421, 422 versehen. Wie der Fig. 1 zu entnehmen ist, sind die beiden als Polarisationsweichen ausgebildeten Hohlleiter 41 und 42 direkt nebeneinander angeordnet und durch eine gemeinsame Wand 43 voneinander getrennt. Dadurch entsteht eine sehr kompakte, hier als Doppelpolarisationsweiche 4 bezeichnete Anordnung. Die sich in der Mehrtyp-Wellenleiterverzweigung 2 ausbreitenden Wellentypen, deren am erregerseitigen Ende vorherrschenden Feldzustände die Fig. 2a, 3a, 4a und 5a zeigen, nehmen in den durch das Trennblech 7 geschaffenen Teilhohlleitern die in den Fig. 2b, 3b, 4b und 5b dargestellten Feldzustände an. So teilt sich der H01-Wellentyp (Fig. 2a) in den beiden Teilhohlleitern in zwei vertikal polarisierte, gleichphasige Wellen (Fig. 2b) auf. Die durch Überlagerung des H11- und des E11-Wellentyps (Fig. 3a) entstandene Welle wird durch das Trennblech 7 in den beiden Teilhohlleitern in zwei gegenphasige, vertikal polarisierte Wellen (Fig. 3b) aufgeteilt. Der H10-Wellentyp (Fig. 4a) geht in den beiden Teilhohlleitern zu beiden Seiten des Trennblechs 7 in zwei gleichphasige, horizontal polarisierte Wellen (Fig. 4b) über. Schließlich wird der H20-Wellentyp (Fig. 5a) durch das Trennblech 7 in zwei in horizontaler Richtung polarisierte, gegenphasige Wellen (Fig. 5b) aufgeteilt. An den Ausgängen 411, 412, 421 und 422 der an die Mehrtyp-Wellenleiterverzweigung 2 angekoppelten Doppelpolarisationsweiche 4 sind dann folgende Wellentypen abgreifbar. Am Ausgang 411 des Hohlleiters 41 stehen die aus einem der beiden Teilhohlleiter der Mehrtyp-Wellenleiterverzweigung 2 stammenden Feldenergieanteile des H01- und des aus der Überlagerung der H11- und derE11-Wellen entstandenen Wellentyps zur Verfügung. Die aus dem anderen Teilhohlleiter stammenden Energieanteile derselben Wellentypen sind an dem Ausgang 421 des anderen Hohlleiters 42 abgreifbar. Der Ausgang 412 des Hohlleiters 41 liefert die aus einem der beiden Teilhohlleiter der Mehrtyp-Wellenleiterverzweigung 2 stammenden Feldenergieanteile des H10-Wellentyps und des H20 Wellentyps. Die aus dem anderen Teilhohlleiter stammenden Feldenergieanteile derselben Wellentypen können am Ausgang 422 des Hohlleiters 42 abgegriffen werden. Die an den Ausgängen 411, 412, 421, 422 anstehenden Feldenergieanteile gleicher Polarisation werden mittels zweier Serien-Parallelverzweigungen 5, 6 zusammengefaßt, deren Ausgänge die Feldenergieanteile der symmetrischen und der antisymmetrischen Wellentypen voneinander trennen. Die Serien-Parallelverzweigung 5 ist mit ihren zwei Toren 511 und 521 an die beiden Ausgänge 411 und 421 der Doppelpolarisationsweiche 4 angeschlossen. Am Tor 53 - dem sogenannten E-Tor - der Serien-Parallelverzweigung 5 (magisches T) ist die gesamte Feldenergie der hier horizontal polarisierten H01-Welle abgreifbar, und am Tor 54 - dem sogenannten H-Tor - steht die gesamte Feldenergie derjenigen Welle zur Verfügung, die aus der Überlagerung der H11- und der E11-Wellen entstanden ist. Von der zweiten Serien-Parallelverzweigung 6 sind die Tore 612 und 622 mit den Ausgängen 412 und 422 der Doppelpolarisationsweiche 4 gekoppelt. Am Tor 64 - dem sogenannten H-Tor - der Serien-Parallelverzweigung 6 steht dann die gesamte Feldenergie der hier vertikal polarisierten H10-Welle an, und das Tor 63 - das sogenannte E-Tor - liefert die gesamte Feldenergie der hier vertikal polarisierten H20-Welle.

Ein hier nicht dargestellter und nicht näher beschriebener Diversityempfänger bekannter Bauart leitet aus den an den Toren 53, 54, 63 und 64 der beiden Serien-Parallelverzweigungen 5 und 6 zur Verfügung stehenden Wellen ein optimales Empfangssignal ab.

Das in der Mehrtyp-Wellenleiterverzweigung 2 eingesetzte Trennblech 7 ist an seiner in das Innere des Hohlleiters weisenden Stirnseite mit einem Stift 9 versehen, der in Wellenausbreitungsrichtung orientiert ist. Dieser Stift 9 hat einen Einfluß auf den H11- und den E11-Wellentyp. Die Länge des Stiftes 9 ist so gewählt, daß es zu einer phasengleichen Überlagerung des H11- und des E11-Wellentyps kommt. Seine Länge beträgt ca. 1/8 der Hohlleiterwellenlänge dieser beiden Wellentypen. Der Fig. 1 ist zu entnehmen, daß der Stift 9 zur Realisierung einer Transformationsstufe mit einem Querschnittsprung versehen ist. Eine weitere Transformationsstufe kann das Trennblech 7 in der Mehrtyp-Wellenleiterverzweigung 2 mit der die beiden Hohlleiter 41 und 42 voneinander trennenden Hohlleiterwand 43 der Doppelpolarisationsweiche 4 bilden. Wenn die Mehrtyp-Wellenleiterverzweigung 2 mit der Doppelpolarisationsweiche 4 gekoppelt ist, treffen die Hohlleiterwand 43 der Doppelpolarisationsweiche 4 und das Trennblech 7 in der Mehrtyp-Wellenleiterverzweigung 2 stirnseitig zusammen. Bei unterschiedlicher Dicke des Trennblechs 7 und der Hohlleiterwand 43 entsteht eine Transformationsstufe. Um den H11- und den E11-Wellentyp besser an die Doppelpolarisationsweiche 4 anzupassen, kann, wie die Fig. 1 zeigt, in das Trennblech 7 ein quer zur Wellenausbreitungsrichtung verlaufender Schlitz 10 eingebracht werden. Die kapazitive Wirkung des Trennblechs 7 auf die Wellentypen H01, H11 und E11 läßt sich dadurch kompensieren, daß in die beiden Schmalseiten des Hohlleiters 2 zwei einander gegenüberliegende Abstimmstifte eingebracht werden. Diese Abstimmstifte sind dann vor der vorderen Stirnseite des Trennblechs 7 in einem Abstand von etwa 3/4 der Hohlleiterwellenlänge für den Grundwellentyp anzuordnen. Induktive Wirkungen des Trennblechs 7 auf den H10- und den H20-Wellentyp lassen sich durch Abstimmstifte in den Breitseiten des Hohlleiters 2 kompensieren. Hierfür ist es zweckmäßig, vor der vorderen Stirnseite des Trennblechs 7 in einem Abstand von einer halben, und in einem Abstand von einer ganzen Hohlleiterwellenlänge für den Grundwellentyp Abstimmstifte vorzusehen. Abstimmstifte sind in bekannter Weise jeweils dort anzuordnen, wo der zu beeinflußende Wellentyp sein Feldmaximum hat.

Die in dem Hohlleiterübergang 3 stattfindende Querschnittsanpassung vom rechteckigen Erregerhorn 1 auf den Rechteckhohlleiter der Mehrtyp-Wellenleiterverzweigung 2 erfolgt kontinuierlich. Die Querschnittsverformung erfolgt innerhalb des Hohlleiterübergangs 3 in der E- und in der H-Ebene unterschiedlich, und zwar so, daß in diesem Hohlleiterübergang 3 weitere höhere Wellentypen angeregt werden (z. B. H30, H03, H12, E12). Durch Überlagerung dieser höheren Wellentypen mit dem symmetrischen Grundwellentyp (H10, H01) entsteht ein annähernd rotationssymmetrisches und kreuzpolarisationsarmes Erreger-Strahlungsdiagramm. Die kontinuierliche Querschnittserweiterung ist gleichzeitig so ausgeführt, daß bei kurzer Baulänge in beiden Polarisationen breitbandig ein sehr gutes Reflexionsverhalten erreicht wird.

Der in der Fig. 1 als eigenes Bauteil dargestellte Hohlleiterübergang 3 kann auch im Erregerhorn 1 integriert werden.

Das vorangehend beschriebene Antennenspeisesystem wird, wie die Fig. 6 zeigt, vorteilhafterweise in einer Doppelreflektorantenne mit einem parabolischen Hauptreflektor HR und einem elliptischen Subreflektor SR eingesetzt. Die Geometrie dieser Doppelreflektorantenne ist so ausgelegt, daß nach der geometrischen Optik eine verzerrungsfreie Abbildung des Erreger-Strahlungsdiagramms, bestehend aus der Hauptstrahlungskeule HK und den gespreizten Nebenstrahlungskeulen NK, in die Antennenapertur gewährleistet ist.
Der Einbau des Speisesystems nach Fig. 1 in die Doppelreflektorantenne erfolgt so, daß der H01-Welle (vgl. Fig. 2a) die vertikale Polarisation im Strahlungsfeld der Antenne zugeordnet ist.

## Patentansprüche

1. Anordnung zum Empfang von Mikrowellensignalen, die einer Mehrwegeausbreitung unterliegen, nach dem Winkeldiversityverfahren, wobei ein Antennenspeisesystem vorgesehen ist, das mindestens eine in Hauptausbreitungsrichtung der Wellen orientierte Hauptstrahlungskeule (HK) aus mindestens einem Wellentyp mit symmetrischer Feldverteilung und in Nebenausbreitungsrichtungen der Wellen orientierte Nebenstrahlungskeulen (NK) aus Wellentypen mit antisymmetrischer Feldverteilung erzeugt, dadurch gekennzeichnet,
- daß das Antennenspeisesystem so ausgelegt ist, daß nur zwei in einer Ebene gespreizte Nebenstrahlungskeulen (NK) entstehen, die aus der Überlagerung zweier orthogonal zueinander polarisierter Wellentypen mit antisymmetrischer Feldverteilung hervorgehen,
- daß eine Mehrtyp-Wellenleiterverzweigung (2) den (die) in einem Erregerhorn (1) angeregten , die Hauptstrahlungskeule(n) (HK) bildenden symmetrischen Wellentyp(en) und die ebenfalls darin angeregten, die gespreizten Nebenstrahlungskeulen (NK) bildenden antisymmetrischen Wellentypen auf zwei Polarisationsweichen (4, 41, 42) aufteilt,
- daß die Mehrtyp-Wellenleiterverzweigung (2) ein Rechteckhohlleiter ist, in dem ein zur Hohlleiterschmalseite parallel verlaufendes Trennblech (7) eingesetzt ist, welches jeden der in die Mehrtyp-Wellenleiterverzweigung (2) eingespeisten Wellentyp in zwei den beiden Polarisationsweichen (4, 41, 42) zuzuführende Feldenergieanteile aufteilt, und
- daß an der vorderen, dem Erregerhorn (1) zugewandten Stirnseite des Trennblechs (7) ein in Wellenausbreitungsrichtung orientierter Stift (9) angeordnet ist, der so lang ist, daß es zwischen den antisymmetrischen Wellentypen zu einer phasengleichen Überlagerung kommt.

2. Anordnung nach Anspruch 1, dadurch gekennzeichnet, daß die beiden gespreizten Nebenstrahlungskeulen (NK) in der Elevationsebene liegen.

3. Anordnung nach Anspruch 1, dadurch gekennzeichnet, daß die Nebenstrahlungskeulen (NK) durch Überlagerung des H11-und des Ell-Wellentyps und durch den H20- bzw. H02-Wellentyp entstehen.

4. Anordnung nach Anspruch 1, dadurch gekennzeichnet, daß eine erste Serien-Parallelverzweigung (5) aus beiden Polarisationsweichen (4, 41, 42) die Feldenergieanteile der zu einer ersten Polarisation gehörenden Wellentypen auskoppelt und von diesen die Feldenergie des symmetrischen Wellentyps an einem E-Tor (53) und die Feldenergie des antisymmetrischen Wellentyps an einem H-Tor (54) zur Verfügung stellt und daß eine zweite Serien-Parallelverzweigung (6) aus beiden Polarisationsweichen (4, 41, 42) die Feldenergieanteile der zu einer zweiten Polarisation gehörenden Wellentypen auskoppelt und von diesen die Feldenergie des symmetrischen Wellentyps an einem H-Tor (64) und die Feldenergie des antisymmetrischen Wellentyps an einem E-Tor (63) zur Verfügung stellt.

5. Anordnung nach Anspruch 1, dadurch gekennzeichnet, daß an beiden Hohlleiterbreitseiten der Mehrtyp-Wellenleiterverzweigung (2) im Abstand von etwa einer halben und etwa einer ganzen Hohlleiterwellenlänge von der vorderen Stirnseite des Trennblechs (7) Abstimmstifte angeordnet sind zur Kompensation der induktiven Wirkung des Trennblechs.

6. Anordnung nach Anspruch 1, dadurch gekennzeichnet, daß das Trennblech (7) mindestens einen sich quer zur Wellenausbreitungsrichtung erstreckenden Schlitz (10) aufweist.

7. Anordnung nach Anspruch 1, dadurch gekennzeichnet, daß zwischen dem rechteckigen Aperaturquerschnitt des Erregerhorns (1) und dem Rechteckhohlleiter der Mehrtyp-Wellenleiterverzweigung (2) ein Hohlleiterübergang (3) vorhanden ist, der in der E- und H-Ebene unterschiedliche, geeignete Querschnittserweiterungen aufweist, so daß darin höhere Wellentypen angeregt werden, die unter Erhaltung einer geringen Kreuzpolarisation zum Angleich der Erreger-Strahlungsdiagramme in der E- und H-Ebene beitragen.

## Claims

1. Arrangement for the reception of microwave signals which are subject to multipath propagation, using the angular diversity method, an antenna feed system being provided which produces at least one main radiation lobe (HK), which is oriented in the main propagation direction of the waves, of at least one wave mode having a symmetrical field distribution, and side lobes (NK), which are oriented in secondary propagation directions of the waves, of wave modes having an antisymmetric field distribution, characterized
- in that the antenna feed system is designed such that only two side lobes (NK) are produced, which are spread in a plane and are produced by the superimposition of two wave modes, which are polarized orthogonally with respect to one another, having an antisymmetric field distribution,
- in that a multi-mode waveguide junction (2) splits the symmetrical wave mode or modes, which are excited in an excitation horn (1) and form the main radiation lobe or lobes (HK), and the antisymmetric wave modes, which are likewise excited therein and form the spread side lobes (NK), between two polarization duplexers (4, 41, 42),
- in that the multi-mode waveguide junction (2) is a rectangular waveguide in which a separating plate (7) is used which runs parallel to the narrow side of the waveguide and splits each of the wave modes fed into the multi-mode waveguide junction (2) into two field energy elements which are to be supplied to the two polarization duplexers (4, 41, 42), and
- in that a pin (9) which is oriented in the wave propagation direction is arranged at the front end of the separating plate (7), facing the excitation horn (1), and is of such a length that in-phase superimposition takes place between the antisymmetric wave modes.

2. Arrangement according to Claim 1, characterized in that the two spread side lobes (NK) lie in the elevation plane.

3. Arrangement according to Claim 1, characterized in that the side lobes (NK) are produced by superimposition of the H11 wave mode and the E11 wave mode, and by the H20 wave mode and the H02 wave mode.

4. Arrangement according to Claim 1, characterized in that a first series/parallel junction (5) comprising both polarization duplexers (4, 41, 42) outputs the field energy elements of the wave modes having a first polarization and, of these, makes available the field energy of the symmetrical wave mode at an E port (53) and the field energy of the antisymmetric wave mode at an H port (54), and in that a second series/parallel junction (6) comprising both polarization duplexers (4, 41, 42) outputs the field energy elements of the wave types having a second polarization and, of these, makes available the field energy of the symmetrical wave mode at an H port (64) and the field energy of the antisymmetric wave mode at an E port (63).

5. Arrangement according to Claim 1, characterized in that tuning pins, in order to compensate for the inductive effect of the separating plate, are arranged on the two broad sides of the waveguide of the multi-mode waveguide junction (2) at a distance of approximately half a waveguide wavelength and approximately one entire waveguide wavelength from the front end of the separating plate (7).

6. Arrangement according to Claim 1, characterized in that the separating plate (7) has at least one slot (10) which extends transversely with respect to the wave propagation direction.

7. Arrangement according to Claim 1, characterized in that there is a waveguide transition (3) between the rectangular aperture cross-section of the excitation horn (1) and the rectangular waveguide of the multi-mode waveguide junction (2), which waveguide transition (3) has suitable cross-section extensions, which differ in the E plane and the H plane, so that higher wave modes are excited in them which contribute to maintenance of a low level of cross-polarization, in order to adapt the excitation polar diagrams in the E plane and the H plane.

## Revendications

1. Dispositif servant à recevoir des signaux micro-ondes qui servent de base à une propagation à plusieurs chemins, selon le procédé à diversité angulaire, dans le cas duquel on prévoit un système d'alimentation d'antenne qui produit au moins un lobe de rayonnement principal (HK) orienté dans le sens de la propagation principale des ondes à partir d'au moins un mode d'ondes ayant une répartition symétrique du champ, et des lobes de rayonnement secondaires orientés dans des sens de propagation secondaires des ondes à partir de modes d'ondes ayant une répartition dissymétrique du champ,
dispositif caractérisé en ce que
- le système d'alimentation d'antenne est conçu de telle façon qu'il ne se produise que deux lobes de rayonnement secondaires (NK) élargis dans un plan et qui proviennent de la superposition de deux modes d'ondes polarisés de façon orthogonale l'un par rapport à l'autre avec une répartition dissymétrique du champ,
- une bifurcation de guide d'ondes (2) de type multiple répartit en deux aiguillages de polarisation (4, 41, 42), le mode d'ondes ou les modes d'ondes symétriques excités dans un cornet d'excitateur (1) et formant le lobe ou les lobes (HK) de rayonnement principal, et les modes d'ondes dissymétriques excités également dedans et formant les lobes de rayonnement auxiliaires élargis (NK),
- la bifurcation de guide d'ondes (2) de type multiple est un guide d'ondes rectangulaire dans lequel est insérée une tôle de séparation (7) qui s'étend parallèlement au côté étroit du guide d'ondes, tôle qui répartit chaque mode d'onde alimenté dans la bifurcation de guide d'ondes (2) de type multiple, en deux fractions d'énergie de champ à amener aux deux aiguillages de polarisation (4, 41, 42) et,
- une tige (9) orientée dans le sens de propagation des ondes, est disposée sur la face frontale antérieure de la tôle de séparation (7) qui est tournée vers le cornet d'excitateur (1), tige qui est assez longue pour qu'on en arrive à une superposition équiphase entre les modes d'ondes dissymétriques

2. Dispositif selon la revendication 1,
caractérisé en ce que
les deux lobes élargis (NK) de rayonnement secondaire se trouvent dans le plan en élévation.

3. Dispositif selon la revendication 1,
caractérisé en ce que
les lobes de rayonnement secondaires (NK) se forment par superposition du mode d'ondes H11 et du mode d'ondes E11 et par le mode d'ondes H20 ou H02.

4. Dispositif selon la revendication 1,
caractérisé en ce que
une première bifurcation série-parallèle découple, à partir de deux aiguillages de polarisation, (4, 41, 42), les fractions d'énergie de champ des modes d'ondes appartenant à une première polarisation, et met l'énergie de champ du mode d'ondes symétrique à disposition par ceux-ci d'une porte E (53), et l'énergie de champ du mode d'ondes dissymétrique à disposition d'une porte H (54), et en ce qu'une seconde bifurcation série-parallèle (6) découple, à partir de deux aiguillages de polarisation (4, 41, 42), les fractions d'énergie de champ des modes d'ondes appartenant à une seconde polarisation, et met l'énergie de champ du mode d'ondes dissymétrique à disposition par ceux-ci d'une porte H (64), et l'énergie de champ du mode d'ondes dissymétrique à disposition d'une porte E (63).

5. Dispositif selon la revendication 1,
caractérisé en ce que
sur les deux faces larges du guide d'ondes de la bifurcation de guide d'ondes de type multiple, on dispose à une distance d'environ une demi longueur d'onde et d'environ une longueur d'onde de la face frontale antérieure de la tôle de séparation (7), des tiges d'adaptation pour compenser l'effet inductif de la tôle de séparation.

6. Dispositif selon la revendication 1,
caractérisé en ce que
la tôle de séparation (7) présente au moins une fente (10) qui s'étend perpendiculairement au sens de propagation des ondes.

7. Dispositif selon la revendication 1,
caractérisé en ce qu'
entre la section transversale rectangulaire d'ouverture du cornet d'excitateur (1) et le guide d'ondes rectangulaire de la bifurcation de guide d'ondes de type multiple (2), il y a un passage de guide d'ondes (3) qui présente des élargissements appropriés différents de la section transversale dans le plan E et le plan H, de telle sorte que des modes d'ondes plus élevées sont excités dedans, ces modes contribuent, en obtenant une faible polarisation croisée, à égaliser les diagrammes de rayonnement des excitateurs dans le plan E et dans le plan H.
